# EUROPÄISCHE PATENTSCHRIFT

(11) **EP 1 074 201 B1**
(45) Veröffentlichungstag und Bekanntmachung des Hinweises auf die Patenterteilung: **06.09.2006**
(21) Anmeldenummer: 00115879.9
(22) Anmeldetag: 25.07.2000
(51) Int. Cl.: A47B 1/10

(54) **Teleskopschiene eines Ausziehtisches**
Telescopic slide for an extensible table
Glissière téléscopique pour une table extensible

(30) Priorität: 05.08.1999 DE 29913694 U
(43) Veröffentlichungstag der Anmeldung: 07.02.2001
(73) Patentinhaber: Paul Kaltenpoth GmbH & Co. KG, 42551 Velbert (DE)
(72) Erfinder: Baumgärtner, Heinz, 74523 Schwäbisch Hall - Veinau 32 (DE)
(74) Vertreter: Müller, Hans

(56) Entgegenhaltungen:
- DE-U- 29 603 134
- US-A- 2 323 604
- US-A- 4 470 642

## Beschreibung

### TECHNISCHES GEBIET

Die vorliegende Erfindung betrifft eine Teleskopschiene eines Ausziehtisches. Die Teleskopschiene ist Teil eines Beschlages, mit dem die geteilten Tischplatten des Ausziehtisches in ihrer jeweiligen mehr oder weniger voneinander getrennten Lage arretiert werden können.

Ausziehtische besitzen einmal oder mehrmals geteilte Tischplatten. Beim Auseinanderziehen der Tischplatten können vorbereitete Einlegeplatten zwischen dieselben gelegt werden und dadurch die Tischplattenfläche insgesamt entsprechend vergrößert werden.

### STAND DER TECHNIK

Aus der EP 0 901 760 A1 ist eine Auszugschiene für einen Ausziehtisch bekannt. Die Auszugschiene besitzt ein Doppel-T-Profil als inneres Führungsprofil, das am ortsfesten Tischteil des Ausziehtisches befestigt wird. Der Steg dieses Doppel-T-Profils ist als Hohlprofil ausgebildet. Seitliche, bogenförmige Kragarme am oberen und unteren Ende dieses Steges bilden jeweils gewölbte Lagerflächen für Kugellager. Die inneren Lageflächen dieser Kugellager sind an den Flanschen eines C-Profils ausgebildet. Diese C-Profile lassen sich dadurch längs des Führungsprofils verschieben. Die C-Profile sind jeweils an den ausziehbaren Tischplatten befestigt. Die von außen frei zugänglichen Kugellager können radiale und axiale Kräfte aufnehmen. Allerdings ist die Beanspruchung der Lagerflächen in den Kragarmen des Doppel-T-Profils und den Flanschen des C-Profils um so höher, je weniger flächig die Kugeln in den Lagerflächen abrollen.

Eine gattungsgemäße Teleskopschiene eines Ausziehtisches ist aus der eine kinematische Vorrichtung für Schubladen betreffenden US-A-4,470,642 bekannt. Die Teleskopschiene besitzt eine Art Doppel-T-Profil, dessen oberer, flanschartiger Baukörper zentrisch von einem C-Profil umfasst wird, wobei das C-Profil über Zylinderrollenlager an diesem Baukörper längsverstellbar gelagert und geführt ist.

### DARSTELLUNG DER ERFINDUNG

Ausgehend von diesem vorbekannten Stand der Technik liegt der Erfindung die Aufgabe zugrunde, eine verbesserte Teleskopschiene eines Ausziehtisches anzugeben.

Diese Erfindung ist durch die Merkmale des Anspruchs 1 gegeben. Weiterbildungen der Erfindung sind Gegenstand von Unteransprüchen.

Bei der erfindungsgemäßen Teleskopschiene ist das C-Profil seitlich am Doppel-T-Profil angeordnet und mit seinem oberen und unteren Flansch zum Steg des Doppel-T-Profils ausgerichtet. In dem dadurch geschaffenen Hohlraum zwischen dem C-Profil und dem Doppel-T-Profil sind als Stützrollen fungierende Laufrollen, vorzugsweise im Endbereich des Doppel-T-Profils, vorgesehen. Diese Laufrollen rollen an den Innenflächen der C-Profile ab und stabilisieren das voll ausgezogene C-Profil an dem Doppel-T-Profil. Bei maximaler ausgezogener Tischplatte wird die obere Laufrolle extrem belastet beim Abstützen auf die Tischplatte, während die untere Laufrolle dann extrem belastet wird, wenn der Tisch an den ausgezogenen Tischplatten angehoben wird. Die Laufrollen können so zugeordnet werden, dass sie ebenfalls in den Lageflächen der C-Profile, die für die Zylinderrollen ausgebildet sind, abrollen können.

Durch die Ausbildung einer T-Nut in der unteren Stirnfläche des Doppel-T-Profils kann mit Hilfe einer Hammerkopfschraube das Doppel-T-Profil montagefreundlich an dem festen Tischteil des Ausziehtisches befestigt werden.

Querwände in dem als Hohlprofil ausgebildeten Steg des Doppel-T-Profils erhöhen die Steifigkeit des Steges. Das Hohlprofil hat den Vorteil, dass von innen her die Laufrollen an den Außenseiten des Steges problemlos angeschraubt werden können.

Im Inneren des als Hohlprofil ausgebildeten Steges vom Doppel-T-Profil können Einrichtungsteile untergebracht werden, die zum Arretieren der Tischplatten in deren unterschiedlich weit ausgezogenen Stellung Hin und Her verschoben werden können.

Weitere Vorteile und Merkmale der Erfindung sind den in den Ansprüchen ferner angegebenen Merkmalen sowie dem in der Zeichnung dagestellten Ausführungsbeispiel zu entnehmen.

### KURZE BESCHREIBUNG DER ZEICHNUNG

Die Erfindung wird im folgenden anhand des in der Zeichnung dargestellten Ausführungsbeispiels näher beschrieben und erläutert. Es zeigen:
- Fig. 1: einen Querschnitt durch die Strangpressprofile des Doppel-T-Profils und der seitlich anzuordnenden C-Profile einer Teleskopschiene nach der Erfindung,
- Fig. 2: eine Darstellung entsprechend Fig. 1 mit nur im linken Teil des Doppel-T-Profils dargestellten Stützrollen und nur im rechten Teil dieses Doppel-T-Profils dargestellten Zylinderrollenlager.

### WEGE ZUM AUSFÜHREN DER ERFINDUNG

Ein nicht näher dargestellter Ausziehtisch besitzt ein festes Tischteil 12 und eine ausziehbare Tischplatte 14. Mittels eines Beschlages, der eine Teleskopschiene 15 aufweist, läßt sich die jeweils an der Teleskopschiene 15 befestigte Tischplatte 14 in Längsrichtung der Teleskopschiene 15 verschieben. Der Tisch wird dadurch zu einem Ausziehtisch.

Die Teleskopschiene 15 besitzt ein Doppel-T-Profil 100. Der als Hohlprofil ausgebildete Steg 102 dieses Doppel-T-Profils 100 ist durch Querwände 104, 106, 108 ausgesteift. Im oberen und unteren Querschnittsbereich des Steges 102 sind Kragarme 110, 112 und 114, 116 auskragend vorhanden. Die Oberseiten beziehungsweise die Unterseiten der Kragarme 110 besitzen eine U-Nut 122, die als Lagerfläche für ein jeweiliges Zylinderrollenlager 123 beziehungsweise 124 dient. Die beiden seitlichen Schultern 121, 125 einer jeden U-Nut 122 verhindern ein seitliches Auswandern der Zylinderrollenlager. Diese Wälzlager darstellenden Zylinderrollenlager sind im eingebauten Zustand von außen geschützt vorhanden, da die Wälzlager von dem Steg und den Flanschen des jeweiligen C-Profils von der Seite und von außen vollständig umfasst werden. Die Gefahr, dass die Wälzlager durch äußeren Eingriff beschädigt werden könnten, ist daher praktisch nicht gegeben. Die Ausbildung der Wälzlager als Zylinderrollenlager hat den Vorteil, dass auftretende Kräfte über eine größere Fläche übertragen werden können, ohne dass aufwendig gewölbte Lagerflächen vorgesehen werden müssten.

Die in dem C-Profil beziehungsweise Doppel-T-Profil ausgebildeten Lagerflächen können dadurch als einfach herzustellende ebenflächige U-Nut vorgesehen werden. Auf Grund der kleineren Flächenpressung bei vergleichbaren Kräften kann ein gegenüber Stahl spezifisch weicheres Material für das Doppel-T-Profil und für die C-Profile eingesetzt werden. So hat sich die Verwendung von Aluminium-Materialien als Werkstoff für das Doppel-T-Profil und das C-Profil als wirtschaftlich günstig herausgestellt.

Seitlich an den Doppel-T-Profil 100 sind - in der Zeichnung links und rechts - jeweils ein C-Profil 130 angeordnet. Seine Bauhöhe entspricht in etwa der Bauhöhe des Doppel-T-Profils 100. Die C-Profile 130, 132 sind wie das Doppel-T-Profil 100 als Stranggußteile hergestellt. Sie bestehen aus einem Aluminiumwerkstoff.

Die seitlich zu dem Hohlprofil-Steg 102 aus gerichteten Flansche 136, 138 weisen in ihrer jeweiligen Innenfläche eine U-Nut 142 auf, die größenmäßig der U-Nut 122 der Kragarme 110 bis 116 entspricht. Die Zylinderrollenlager 123, 124 rollen sich also in den U-Nuten 122, 142 ab, die in den Kragarmen 110 bis 116 und den Flanschen 136, 138 vorhanden sind.

Der obere Flansch 136 von beiden C-Profilen besitzt einen nach außen weisenden Kragarm 146, um eine verbreiterte Auflagefläche für die Tischplatten bereit zu stellen.

Die oberen und unteren Zylinderrollenlager 123, 124 sind über einen Käfig 150 miteinander verbunden, der an der Innenseite des Steges 152 vom jeweiligen C-Profil 130 positioniert ist. Der Käfig 150 besitzt eine U-förmige mittlere Abbiegung 154, um nicht mit einem Seil oder einer Rollenkette zu kollidieren. Beide Rollen 160, 162 sind jeweils in Auszugsrichtung im Endbereich des Hohlprofil-Stegs 102 seitlich an derjenigen Seite vorhanden, an der ein C-Profil 130 ausgezogen werden kann. Die beiden Rollen 160, 162 sind ebenfalls durch den Steg 102 hindurch über eine Verschraubung 164 an dem Steg 102 befestigt.

Die Rollen 160, 162 laufen in den selben U-Nuten 142, die auch als Lauffläche für die Zylinderrollenlager 123, 124 zur Verfügung stehen. Die beiden Rollen 160, 162 stabilisieren das jeweilige, maximal ausgezogene C-Profil 130 beziehungsweise 132 an dem Doppel-T-Profil 100 und fixieren auch den Beschlag 13 im eingefahrenen Zustand lagegenau und erleichtern die Montage.

An der Unterseite des Hohlprofil-Steges 102 ist eine U-förmige Nut 170 ausgeformt, in die der Hammerkopf einer Hammerkopfschraube 172 eingeführt werden kann. Im vorliegenden Beispielsfall ist über die Hammerkopfschraube 172 eine U-Schiene 174 angeschraubt. Die U-Schiene 174 ist ihrerseits an dem festen Tischteil 12 befestigt. Auf diese Weise ist das Doppel-T-Profil 100 und damit die Teleskopschiene 15 an dem festen Tischteil 12 befestigt.

In der oberen Kammer 180 des Hohlprofil-Steges 102 ist Raum für Teile einer Halteeinrichtung, mit der eine Arretiereinrichtung zum Feststellen der jeweiligen Lage der Tischplatte 14 relativ zum festen Tischteil 12 lösbar lagefixiert werden kann. Diese Halteteile enthalten eine Drehstange 70 und eine sie umgebende Führungshülse 80, die in der oberen Kammer 180 des Hohlprofil-Steges 102 Platz finden. In einer unteren Kammer 182, die durch die Querwände 106 und 108 begrenzt wird, ist Raum für eine Arretierstange 22, die ebenfalls Teil der Halteeinrichtung ist. In einer unteren Kammer 184, die oben von der Querwand 108 begrenzt wird, ist eine Verbindungsplatte 25 an dem Hohlprofil-Steg 102 befestigt, die damit über das Doppel-T-Profil an dem festen Tischteil 12 befestigt ist. Die Verbindungsplatte 25 stellte damit ein festes Widerlager für die Halteeinrichtung dar. Die längsverschieblichen Teile der Halteeinrichtung, wie die Drehstange 70 und die Arretierstange 22, können innerhalb des Hohlprofil-Steges 102 längsverschieblich geführt werden. Die Drehstange 70 und die Arretierstange 22 sind ihrerseits in einer nicht näher dargestellter Weise an der ausziehbaren Tischplatte 15 befestigt.

## Patentansprüche

1. Teleskopschiene (15) eines Ausziehtisches,
- mit einem etwa Doppel-T-Profil (100) als Führungsprofil, das am ortsfesten Tischteil (12) des Ausziehtisches befestigt ist,
- mit zumindest einem etwa C-Profil (130) als Teleskopprofil, das über Zylinderrollenlager (123, 124) am Führungsprofil (100) kippsicher gehalten und längs desselben teleskopierbar verstellbar ist,
- mit einem oberen Flansch (136) des seitlich des Doppel-T-Profils (100) vorhandenen C-Profils (130), der den oberen Flansch des Doppel-T-Profils (100) von außen und von oben umgreift,
- und mit einem unteren Flansch (138) des C-Profils (130), der den unteren Flansch (114, 116) des Doppel-T-Profils (100) von außen und von unten umgreift,
- wobei jeder der oberen und unteren Flansche (110, 112, 114, 116) des Doppel-T-Profils (100) als inneres, versenktes Stützlager für ein Zylinderrollenlager (123, 124) ausgebildet ist,
- wobei jeder der oberen und unteren Flansche (136, 138) des C-Profils (130) als äußeres, versenktes Stützlager für ein Zylinderrollenlager (123, 124) ausgebildet ist,
- und wobei der obere und untere Flansch sowohl des Doppel-T-Profils (100) als auch des C-Profils (130) jeweils eine innere und äußere seitliche Schulter (121, 125) als seitliches Widerlager für ein Zylinderrollenlager (123, 124) besitzt,
**dadurch gekennzeichnet, dass**
- das C-Profil (130) seitlich am Doppel-T-Profil (100) angeordnet und mit seinem oberen und unteren Flansch (136, 138) zum Steg (102) des Doppel-T-Profils (100) ausgerichtet vorhanden ist,
- Laufrollen (160, 162) an der Außenseite des Steges (102) vom Doppel-T-Profil (100) angeschraubt sind,
- diese Laufrollen (160, 162) an den oberen Flansch beziehungsweise an den unteren Flansch (136) des C-Profils (130) jeweils drückend angelegt sind,
- diese Laufrollen (160, 162) ebenso wie die Zylinderrollenlager (123, 124) von der inneren und äußeren seitlichen Schulter (121, 125) des betreffenden Flansches (136, 138) vom C-Profil (130) seitlich eingerahmt werden.

2. Teleskopschiene nach Anspruch 1,
**dadurch gekennzeichnet, dass**
- die oberen und unteren Zylinderrollenlager (123, 124) eines C-Profils (130) über einen Käfig (150) miteinander verbunden sind,
- der Käfig (150) an der dem Steg (102) zugewandten Innenseite des C-Profils (130) vorhanden ist.

3. Teleskopschiene nach Anspruch 1 oder 2,
**dadurch gekennzeichnet, dass**
- eine T-Nut (170) in der unteren Stirnfläche des Doppel-T-Profils (100) ausgebildet ist.

4. Teleskopschiene nach einem der vorstehenden Ansprüche,
**dadurch gekennzeichnet, dass**
- der Steg (102) des Doppel-T-Profils (100) als mit Querwänden (104, 106, 108) ausgesteiftes Hohlprofil ausgebildet ist.

5. Teleskopschiene nach Anspruch 4,
**dadurch gekennzeichnet, dass**
- Einrichtungsteile (22, 25, 70, 80), die zum lagemäßigen Arretieren geteilter Tischplatten (14) am ortsfesten Tischteil (12) eines Ausziehtisches gehalten und geführt werden, innerhalb des Hohlprofilsteges (102) des Doppel-T-Profils (100) positionierbar sind.

6. Teleskopschiene nach einem der vorstehenden Ansprüche,
**dadurch gekennzeichnet, dass**
- eine u-förmige Einformung (142) in dem oberen und/oder unteren Flansch (136, 138) des C-Profils (130) vorhanden ist, die als äußeres, versenktes Stützlager für das Zylinderrollenlager (123, 124) und als Abrollfläche für die Laufrollen (160, 162) ausgebildet ist.

7. Teleskopschiene nach einem der vorstehenden Ansprüche,
**dadurch gekennzeichnet, dass**
- das Doppel-T-Profil (100) und das C-Profil (130) Strangpressprofile sind.

8. Teleskopschiene nach Anspruch 7,
**dadurch gekennzeichnet, dass**
- die Strangpressprofile (100, 130) aus Aluminiummaterial bestehen.

## Claims

1. Telescopic rail (15) of an extending table,
- having an approximate I-profile (100) as guide profile which is fastened to the stationary table part (12) of the extending table,
- having at least one approximate C-profile (130) as telescopic profile which is held via cylindrical roller bearings (123, 124) on the guide profile (100) in a manner which is secured against tilting, and can be adjusted telescopically along the said guide profile (100),
- having an upper flange (136) of the C-profile (130) present on the side of the I-profile (100), which upper flange (136) engages around the upper flange of the I-profile (100) from the outside and from above,
- and having a lower flange (138) of the C-profile (130) which engages around the lower flange (114, 116) of the I-profile (100) from the outside and from below,
- each of the upper and lower flanges (110, 112, 114, 116) of the I-profile (100) being configured as an inner, recessed supporting bearing for a cylindrical roller bearing (123, 124),
- each of the upper and lower flanges (136, 138) of the C-profile (130) being configured as an outer, recessed supporting bearing for a cylindrical roller bearing (123, 124),
- and the upper and lower flanges both of the I-profile (100) and of the C-profile (130) having in each case an inner and an outer lateral shoulder (121, 125) as a lateral abutment for a cylindrical roller bearing (123, 124),
**characterized in that**
- the C-profile (130) is arranged laterally on the I-profile (100) and its upper and lower flanges (136, 138) are aligned with respect to the web (102) of the I-profile (100),
- running rollers (160, 162) are screwed to the outer side of the web (102) of the I-profile (100),
- the said running rollers (160, 162) are held against the upper flange and against the lower flange (136) of the C-profile (130), in each case so as to press them,
- the said running rollers (160, 162) and the cylindrical roller bearings (123, 124) are framed laterally by the inner and outer lateral shoulders (121, 125) of the respective flange (136, 138) of the C-profile (130).

2. Telescopic rail according to Claim 1,
**characterized in that**
- the upper and lower cylindrical roller bearings (123, 124) of a C-profile (130) are connected to one another via a cage (150),
- the cage (150) is on that inner side of the C-profile (130) which faces the web (102).

3. Telescopic rail according to Claim 1 or 2,
**characterized in that**
- a T-groove (170) is formed in the lower end face of the I-profile (100).

4. Telescopic rail according to one of the preceding claims, **characterized in that**
- the web (102) of the I-profile (100) is configured as a hollow profile which is reinforced with transverse walls (104, 106, 108).

5. Telescopic rail according to Claim 4,
**characterized in that**
- device parts (22, 25, 70, 80) which are held and guided on the stationary table part (12) of an extending table for locking separate table leaves in position can be positioned within the hollow-profile web (102) of the I-profile (100).

6. Telescopic rail according to one of the preceding claims, **characterized in that**
- there is a U-shaped moulding (142) in the upper and/or lower flange (136, 138) of the C-profile (130), which is configured as an outer, recessed supporting bearing for the cylindrical roller bearing (123, 124) and as a rolling surface for the running rollers (160, 162).

7. Telescopic rail according to one of the preceding claims, **characterized in that**
- the I-profile (100) and the C-profile (130) are extruded profiles.

8. Telescopic rail according to Claim 7,
**characterized in that**
- the extruded profiles (100, 130) are composed of aluminium material.

## Revendications

1. Glissière télescopique (15) d'une table extensible,
- avec un profilé (100) environ en double T comme profilé de guidage, qui est fixé sur la partie fixe (12) de la table extensible,
- avec au moins un profilé (130) environ en C comme profilé télescopique, qui est maintenu sans risque de basculement sur le profilé de guidage (100) au moyen de roulements (123, 124) à rouleaux cylindriques et qui peut être déplacé télescopiquement le long de ce dernier,
- avec une bride supérieure (136) du profilé en C (130) présent sur le côté du profilé en double T (100), qui s'engage par l'extérieur et par le dessus autour de la bride supérieure du profilé en double T (100),
- et avec une bride inférieure (138) du profilé en C (130), qui s'engage par l'extérieur et par le dessous autour de la bride inférieure (114, 116) du profilé en double T (100),
- sachant que chacune des brides supérieures et inférieures (110, 112, 114, 116) du profilé en double T (100) est conçue comme palier de soutien intérieur en renfoncement pour un roulement (123, 124) à rouleaux cylindriques,
- sachant que chacune des brides supérieure et inférieure (136, 138) du profilé en C (130) est conçue comme palier de soutien extérieur en renfoncement pour un roulement (123, 124) à rouleaux cylindriques,
- et sachant que la bride supérieure comme la bride inférieure, tant du profilé en double T (100) que du profilé en C (130), possède respectivement un épaulement latéral intérieur (121) et un épaulement latéral extérieur (125), comme contre-appuis latéraux pour un roulement (123, 124) à rouleaux cylindriques,
**caractérisée en ce que**
- le profilé en C (130) est disposé sur le côté sur le profilé en double T (100) et est orienté par sa bride supérieure (136) et sa bride inférieure (138) vers la branche médiane (102) du profilé en double T (100),
- des galets de roulement (160, 162) sont vissés sur le côté extérieur de la branche médiane (102) du profilé en double T (100),
- ces galets de roulement (160, 162) sont appliqués respectivement en pression contre la bride supérieure et la bride inférieure (136) du profilé en C (130),
- ces galets de roulement (160, 162), tout comme les roulements (123, 124) à rouleaux cylindriques, sont encadrés latéralement par les épaulements latéraux intérieur et extérieur (121, 125) de la bride concernée (136, 138) du profilé en C (130).

2. Glissière télescopique selon la revendication 1, **caractérisée en ce que**
- les roulements (123, 124) supérieur et inférieur à rouleaux cylindriques d'un profilé en C (130) sont mutuellement reliés par l'intermédiaire d'une cage (150),
- la cage (150) est présente sur le côté intérieur du profilé en C (130) qui est tourné vers la branche médiane (102).

3. Glissière télescopique selon la revendication 1 ou 2, **caractérisée en ce qu'**une rainure en T (170) est configurée dans la face frontale inférieure du profilé en double T (100).

4. Glissière télescopique selon l'une des revendications précédentes, **caractérisée en ce que** la branche médiane (102) du profilé en double T (100) est réalisée sous forme de profilé creux renforcé par des parois transversales (104, 106, 108).

5. Glissière télescopique selon la revendication 4, **caractérisée en ce que** des pièces d'équipement (22, 25, 70, 80), qui sont maintenues et guidées pour bloquer en position correcte des plateaux (14) en plusieurs parties sur la partie fixe (12) d'une table extensible, peuvent être positionnées à l'intérieur de la branche médiane (102) en forme de profilé creux du profilé en double T (100).

6. Glissière télescopique selon l'une des revendications précédentes, **caractérisée en ce qu'**une formation en creux (142) en forme de U est présente dans la bride supérieure (136) et/ou dans la bride inférieure (138) du profilé en C (130), formation qui est conçue comme palier de soutien extérieur en renfoncement pour le roulement (123, 124) à rouleaux cylindriques et comme surface de roulement pour les galets de roulement (160, 162).

7. Glissière télescopique selon l'une des revendications précédentes, **caractérisée en ce que** le profilé en double T (100) et le profilé en C (130) sont des profilés filés.

8. Glissière télescopique selon la revendication 7, **caractérisée en ce que** les profilés filés (100, 130) sont réalisés en un matériau à base d'aluminium.
